# FASCICULE DE BREVET EUROPEEN

(11) **EP 0 068 002 B1**
(45) Date de publication et mention de la délivrance du brevet: **20.03.1985**
(21) Numéro de dépôt: 82900113.0
(22) Date de dépôt: 30.12.1981
(51) Int. Cl.: F01D 5/14, F01D 1/26

(54) **ETAGE DE TURBINE**
TURBINENSTUFE
TURBINE STAGE

(30) Priorité: 05.01.1981 FR 8100039
(43) Date de publication de la demande: 05.01.1983
(73) Titulaire: ALSTHOM-ATLANTIQUE Société anonyme dite:, F-75784 Paris Cédex 16 (FR)
(72) Inventeur: BESSAY, Raymond, F-90000 Belfort (FR)
(74) Mandataire: Weinmiller, Jürgen
(86) Numéro de dépôt international: FR8100172
(87) Numéro de publication internationale: WO8202418

## Description

La présente invention a trait à un étage de turbine comprenant une grille fixe circulaire suivie d'une grille mobile circulaire, chaque grille comportant des aubes montées entre un plancher et un plafond.

Cette suite d'aubes définit ainsi une suite de canaux parcourus par un fluide, chaque canal étant limité par deux aubes consécutives et par le plancher et le plafond.

On sait que dans un canal donné, suffisamment loin des parois du canal, les filets de fluide suivent des trajectoires sensiblement parallèles aux parois du canal formées par les aubes, intrados pour l'une et extrados pour l'autre.

En tous points de cette trajectoire, l'effort centrifuge qui s'exerce sur une particule est équilibré par les forces de pression. Il en résulte que, globalement, l'intrados de l'aube est en surpression par rapport à l'extrados.

On sait d'autre part que dans la couche limite située à proximité du plancher et du plafond les vitesses du fluide sont faibles; il s'ensuit que, les efforts de pression n'étant plus équilibrés, les trajectoires des filets sont des courbes perpendiculaires aux isobares et vont dans chaque canal de l'intrados vers l'extrados en un véritable dérapage bien connu de l'homme de l'art (figure 1).

Ce dérapage engendre un tourbillon de sens trigonométrique au plafond du canal et de sens inverse au plancher pour un observateur placé à l'aval de la grille d'aubes de la figure 1.

Ces perturbations s'accompagnent de pertes importantes qui sont connues sous le nom de pertes secondaires qui affectent d'autant plus le rendement d'une grille d'aubes que le rapport entre la hauteur des aubes et la corde est faible.

On peut ici constater que dans le cas d'une grille fixe d'aubes circulaire, l'effet du gradient radial de pression statique qui se développe à la sortie, lorsque l'écoulement méridien est cylindrique, conique ou à courbure faible, vient se superposer au phénomène décrit ci-dessus.

Ce gradient, résultant de l'accélération centrifuge due à la composante périphérique de la vitesse absolue à la sortie de la grille, accroît l'importance du tourbillon secondaire au plafond de la veine et la diminue au plancher (figure 2) puisque la pression statique croît radialement de la base au sommet de la grille.

L'évolution de la pression statique intergrille en fonction du rayon a l'allure de la courbe en trait plein continuellement croissante de la figure 3.

La pente de la courbe à la base et au sommet est égale à
p..... Pression statique intergrille
r..... Rayon
p..... Masse spécifique du fluide
Vu..... Composante tangentielle de la vitesse absolue intergrille.

Le sens de variation radiale de la pression statique, qui diminue du sommet à la base, amplifie le tourbillon secondaire du plafond et s'oppose au tourbillon secondaire du plancher, ainsi qu'il est visible sur la figure 2.

Dans le cas classique d'un plancher et d'un plafond de veine linéaires, le sens de variation radiale de la pression statique intergrille est donc néfaste au plafond et favorable à la base. Toutefois, la valeur absolue du gradient radial de pression statique à la base n'a aucune raison d'être juste celle nécessaire à minimiser les pertes secondaires.

L'invention concerne un étage de turbine comprenant une grille fixe circulaire suivie d'une grille mobile circulaire, chaque grille comportant des aubes montées entre un plancher et un plafond de révolution autour de l'axe de la turbine, le pas des aubes de la grille fixe étant Lₛ au plafond et L_{B} au plancher et l'angle de sortie du jet de fluide de la grille fixe avec le plan de cette grille étant α_{1S} au droit du plafond et α_{1B} au droit du plancher, dans lequel la distance à l'axe du plafond va en décroissant de l'entrée de la grille fixe vers la sortie de la grille fixe ou elle à la valeur rₛ, puis va en croissant de l'entrée de la grille mobile où elle à la valeur rₛ jusqu'à la sortie de la grille mobile.

Un tel étage de turbine est connu du brevet britannique n° 596 784.

Dans l'étage décrit dans le brevet britannique, la corbure du plancher et du plafond est calculée de façon que la pression soit constante dans l'espace intergrille (à la sortie de la grille fixe) de bas en haut de cet espace, c'est-à-dire que le gradient radial de pression statique est nul.

Dans l'étage de turbine selon l'invention, la courbure méridienne du plafond au droit du plan intergrille est sensiblement égale à

Ainsi les gradients de pression statique intergrille radial et tangentiel au voisinage du plafond sont égaux, ce qui a pour effet de confiner la zone perturbée au plafond dans une section de passage de flux relativement faible.

L'invention concerne également un étage de turbine comprenant une grille fixe circulaire suivie d'une grille mobile circulaire comportant des aubes montées entre un plancher et un plafond de révolution autour de l'axe de la turbine, le pas des aubes de la grille fixe étant Lₛ au plafond et L_{B} au plancher et l'angle de sortie du jet de fluide de la grille fixe avec le plan de cette grille étant a _{1S} au droit du plafond et α _{1B} au droit du plancher dans lequel la distance à l'axe du plancher varie d'une façon continue de l'entrée de la grille fixe vers la sortie de ladite grille fixe où elle atteint un extremum r_{B}, puis varie au sens inverse d'une façon continue de l'entrée de la grille mobile où elle à la valeur r_{B} jusqu'à la sortie de la grille mobile.

Cet étage de turbine est également connu du brevet britannique n° 596 784.

Dans l'étage de turbine selon l'invention la courbure méridienne du plancher de la grille fixe au droit du plan intergrille est sensiblement égale à la différence l'extremum rₑ étant un minimum lorsque la différence est négative et un maximum lorsque la différence est positive.

Ainsi, au voisinage du plancher, le gradient radial de pression statique intergrille n'est pas nul, comme dans le brevet britannique, mais est égal au gradient tangentiel de pression statique intergrille, ce qui a pour effet de confiner la zone perturbée au plancher dans une section de passage de flux relativement faible.

Bien évidemment, selon l'invention, on peut combiner les deux mesures au plafond et au plancher de façon à confiner la zone perturbée au plafond et celle au plancher dans une section de passage de flux relativement faible.

Selon une première variante de l'invention, lorsque des moyens sont prévus pour diminuer d'un facteur λ (aνec λ > 1) le gradient tangentiel de pression statique au voisinage du plafond à la sortie de la grille fixe, la courbure méridienne du plafond de la grille fixe au droit du plan intergrille est sensiblement égal à ainsi l'égalité entre les gradients de pression statique radial et tangentiel à la sortie de la grille fixe au voisinage du plafond est maintenue.

Selon une seconde variante de l'invention, lorsque des moyens sont prévus pour diminuer d'un facteur λ' ( X' > 1) le gradient de pression statique tangentiel au voisinage du plancher à la sortie de la grille fixe, la courbure méridienne du plancher de la grille fixe au droit du plan intergrille est sensiblement égale à la valeur absolue de la différence l'extremum rₑ étant alors un minimum lorsque la différence est négative et un maximum lorsque la différence est positive, ainsi l'égalité entre les gradients de pression statique radial et tangentiel au voisinage du plancher à la sortie de la grille fixe est maintenue.

Selon une réalisation préférentielle de l'invention, l'étage de turbine comporte les 2 variantes combinées, ce qui permet, d'une part, de diminuer l'intensité des tourbillons au plafond et au plancher et, d'autre part, de les confiner dans une zone étroite.

De préférence, la distance à l'axe du plafond varie selon une courbe présentant un maximum à l'entrée de la grille fixe et à la sortie de la grille mobile et un minimum dans le plan intergrille.

De même, la distance à l'axe du plancher varie selon une courbe présentant:
- soit un maximum dans le plan intergrille associé à un minimum à l'entrée de la grille fixe et à la sortie de la grille mobile,
- soit un minimum dans le plan intergrille associé à un maximum à l'entrée de la grille fixe et à la sortie de la grille mobile.

Il est néanmoins possible, pour une plus grande facilité de fabrication, de remplacer les méridiennes courbes du plafond et/ou du plancher de la grille mobile par des segments de droites.

La présente invention sera mieux comprise à la lumière de la description qui va suivre et des figures.
Les figures 1 et 2 représentent une partie d'une grille fixe d'un étage de turbine classique.
La figure 3 représente les courbes de variation de la pression intergrille en fonction de la distance r à partir de l'axe.
La figure 4 représente schématiquement une grille fixe appartenant à un étage de turbine selon l'invention.
La figure 5 représente une coupe d'une grille fixe selon la figure 4 au niveau du plafond.
La figure 6 représente une coupe d'une grille fixe selon la figure 4 au niveau du plancher.
La figure 7 représente une première réalisation de l'étage de turbine selon l'invention.
La figure 8 représente une seconde réalisation de l'étage de turbine selon l'invention.
La figure 9 représente une troisième réalisation de l'étage de turbine selon l'invention.
La figure 10 représente une quatrième réalisation de l'étage de turbine selon l'invention.
La figure 11 représente une cinquième réalisation de l'étage de turbine selon l'invention.
Les figures 12 et 13 représentent une version simplifiée des réalisations des figures 10 et 11.
Les figures 14 et 15 représentent une turbine modifiée toujours selon l'invention comportant des moyens réduisant le gradient de pression statique tangentiel de la grille fixe.

Sur la figure 1 on a représenté deux aubes A et B qui font partie d'une grille fixe et dont le pied est fixé sur un plancher 1 et la tête sur un plafond 2. Le plancher et le plafond sont habituellement des surfaces cylindriques ou tronconiques.

L'intrados de l'aube B, l'extrados de l'aube A, le plancher 1 et le plafond 2 définissent un canal 3.

Dans ce canal, loin des parois, l'écoulement se fait en suivant des filets sains tels que (c). Par contre, au contact du plafond et du plancher, les filets de fluide sont orthogonaux aux isobares et suivent les directions représentées (1), (m) puis commencent à tour- billoner dès qu'ils ont heurté l'extrados de l'aube (A).

Sur la figure 2 on a indiqué à la sortie d'une grille fixe au voisinage de l'extrados de l'aube A la pression statique pₛ au voisinage du plafond et la pression statique p_{B} au voisinage du plancher de la grille d'aubes fixes.

La pression pₛ est supérieure à la pression p_{B} si bien qu'au voisinage du plafond, le tourbillon secondaire est amplifié tandis qu'il est amorti au voisinage du plancher.

La pression statique diminue constamment du plafond au plancher.

L'évolution de la pression radiale statique intergrille dans une turbine classique est représentée sur la figure 3 par la courbe en trait plein schématisé qui part de r_{B} rayon du plancher dans le plan intergrille jusqu'à rₛ rayon du plafond dans le même plan et la courbe en pointillés schématise l'évolution désirée.

Sur la figure 4 on a indiqué le résultat à atteindre à la sortie d'une grille d'aubes fixes.

Pour confiner la zone perturbée dans une section de passage de flux relativement faible au plafond et/ou au plancher il est nécessaire de réaliser l'égalité des valeurs absolues des gradients de pression statique tangentiel et radial au plafond et/ou au plancher à la sortie de la grille fixe.

Au plafond, il faut donc que et au plancher, il faut que avec dirigé du plancher vers le plafond et dirigé du plafond vers le plancher.

Pour atteindre cet effet, la méridienne du plafond et/ou du plancher de veine de la grille fixe doivent avoir une forme courbe.

Sur la figure 5 on a représenté une coupe cylindrique du sommet des aubes A et B d'une grille fixe.

L'angle α_{1S} désigne l'angle d'injection du jet (dans la grille mobile suivante) avec le front de grille au droit du plafond, V₁ la vitesse absolue intergrille, Vᵤ la composante tangentielle de la vitesse absolue intergrille et Vₘ la projection de la vitesse absolue intergrille dans le plan méridien.

Lₛ représente le pas des aubes au plafond, l'angle α_{1S} se calcule très aisément à partir de la relation sur sin
( δ_{S} étant la largeur du col entre les aubes A et B au voisinage du plafond).

Sur la figure 6 on a représenté une coupe cylindrique du pied des aubes A et B d'une grille fixe.

L'angle α_{1B} désigne l'angle d'injection du jet (dans la grille mobile suivante) avec le front de grille.

Le pas des aubes A et B au plancher est L_{B}, la largeur du col est δ_{B}, l'angle α_{1B} se calcule très aisément à partir de la relation

On va maintenant calculer les rayons de courbure à donner aux lignes courbes méridiennes plancher et plafond à la sortie de la grille fixe (c'est-à-dire dans le plan intergrille).

Le gradient radial de pression statique intergrille est déterminé par la formule suivante: avec Vₘ vitesse absolue intergrille dans le plan méridien, p la courbure méridienne des filets fluides. p, r, p, Vu ont la même signification que dans l'équation (1). R est négatif dans l'équation (2) lorsque la méridienne se rapproche de l'axe et R est positif lorsque la méridienne s'éloigne de l'axe. Or on sait que a 1 étant l'angle d'injection du jet avec ce front de grille au niveau r et L est l'écartement entre 2 aubes consécutives au même niveau. est un coefficient expérimental et AP est la chute de pression dans la grille fixe. Or selon la loi de Bernouilli En égalant les valeurs de et on trouve avec le signe (+) lorsqu'il s'agit du plancher et le signe (-) pour le plafond. Etant donné que et

Sur la figure 7 on a représenté en coupe un étage de turbine selon l'invention dans lequel on a minimisé l'effet des pertes secondaires au voisinage du plafond. Le fluide, de la vapeur par exemple, va selon la flèche de droite à gauche.

L'étage comprend une grille fixe 4 suivie d'une grille mobile 5.

La grille fixe comporte des aubes 6 montées entre un plancher 1 et un plafond 2.

La grille mobile 5 comporte des aubes 7 montées entre un plancher 11 et un plafond 12.

Le plafond 2 de la grille 4 est une surface de révolution autour de l'axe de la turbine dont la méridienne est un demi-arc de sinusoïde qui va en se rapprochant de l'axe, de l'entrée vers la sortie.

Le plafond 12 de la grille 5 est sensiblement symétrique du plafond 2 par rapport au plan intergrille qui est perpendiculaire à l'axe de la turbine.

La courbure de la méridienne du plafond dans le plan intergrille est

On pourrait, à la place d'un demi-arc de sinusoïde pour la méridienne 12, prendre un segment de droite incliné allant en s'écartant de l'entrée (où il est distant de l'axe de rₛ) vers la sortie de la grille mobile 5.

Dans la réalisation de la figure 7 le plancher est celui d'une turbine classique.

Sur les figures 8 et 9 on a représenté en coupe un étage de turbine selon l'invention dans lequel on a minimisé l'effet des pertes secondaires au voisinage du plancher.

Les nombres de références sont ceux des références de la figure 7 dans lequel on a ajouté 100. Dans le cas de la figure 8 le plancher 101 de la grille fixe 104 est une surface de révolution autour de l'axe de la turbine dont la méridienne est un demi-arc de sinusoïde qui va en se rapprochant de l'axe, de l'entrée vers la sortie.

Le plancher 111 de la grille mobile 105 est sensiblement symétrique du plancher 101 par rapport au plan intergrille.

On pourrait, comme dans le cas de la figure 7, remplacer l'arc de sinusoïde de la méridienne du plancher 111 par une droite inclinée allant en s'écartant de l'axe de la turbine de l'entrée (où elle est distante de r_{B}) vers la sortie de la grille mobile 105.

La courbure du plancher dans le plan intergrille est Sur la figure 9 la différence entre est positive si bien que la méridienne du plancher 101' est pour la grille fixe 104 un demi-arc de sinusoïde qui s'éloigne de l'axe, de l'entrée vers la sortie de la grille.

La méridienne du plancher 111' de la grille mobile 105 est le symétrique de la méridienne du plancher 101' par rapport au plan intergrille. On pourrait également avoir une méridienne constituée par un segment de droite incliné se rapprochant de l'axe, de l'entrée (où il est distant de l'axe de r_{B}) vers la sortie de la grille mobile 105.

La courbure dans le plan intergrille du plancher est donc égale à

Sur la figure 10 on a représenté un étage de turbine selon l'invention avec un plafond semblable à celui de l'étage de la figure 7 et un plancher semblable à celui de la figure 8. Les nombres de références ont été augmentés de 200 par rapport à ceux de la figure 7.

De même sur la figure 11 on a représenté un étage de turbine selon l'invention avec un plafond comme celui de l'étage de turbine de la figure 7 et un plancher comme celui de la figure 9. Les nombres de références ont été augmentés de 100 par rapport à ceux de la figure 9.

Les figures 12 et 13 sont des variantes des figures 10 et 11 dans lesquelles les méridiennes du plancher 311 respectivement 311' et du plafond 312 de la grille mobile 305 sont des droites.

Sur la figure 14 on a représenté une coupe d'une grille fixe par une surface de révolution autour de l'axe comportant des moyens pour diminuer les pertes secondaires dans chaque canal limité par l'extrados 401 d'une aube A et l'intrados 402 d'une aube B. Ces moyens sont décrits par exemple dans le brevet belge n° 677 969.

On a creusé en 403 le plancher et/ou le plafond au voisinage de l'extrados de l'aube A, ce qui entraîne une diminution locale de la depression au droit du plancher et/ou plafond.

D'une manière semblable on a amené de la matière en 404 sur le plancher et/ou le plafond au voisinage de l'intrados de l'aube B, ce qui entraîne une diminution locale de la surpression au droit du plancher et/ou du plafond.

Il s'ensuit une diminution de la différence de pression entre intrados et extrados, ce qui permet une diminution des pertes secondaires.

La forme intérieure de la grille fixe présente aussi une périodicité radians, N_{D} étant le nombre d'aubes de la directrice. Toutefois, dans le plan de sortie de la grille perpendiculaire à l'axe, l'ensemble des canaux est tangent à une surface de révolution autour de l'axe. Autrement dit, dans ce plan de sortie la veine redevient axisymétrique.

Grâce à ces moyens, on diminue d'un facteur X le gradient de pression statique tangentiel au voisinage du plafond et/ou d'un facteur X' le gradient de pression statique tangentiel au voisinage du plancher à la sortie de la grille fixe.

Pour appliquer l'invention aux cas où le gradient tangentiel représenté par la formule (3) est divisé par X il suffit d'appliquer la formule suivante:

Toutes les formules calculées pour la courbure des étages représentées aux figures 1 à 13 sont valables à condition de multiplier

Pour fabriquer une telle grille fixe (figure 15) dans laquelle on a diminué et , on peut utiliser des pièces 405 placées sur le plafond (et également d'autres pièces sur le plancher) de la grille. Chaque pièce 405 se termine en 403 sur l'extrados de l'aube A et se termine en 404 sur l'intrados de l'aube B. On a représenté en pointillé le contour de la pièce qu'on aurait pu mettre pour réaliser les grilles représentées aux figures 7 à 13 dans lesquelles aucun moyen n'a été prévu pour diminuer les pertes secondaires dans le rapport ou X'.

D'autres moyens que le creusement et l'apport de matière peuvent être employés pour diminuer le gradient de pression statique tangentiel et donc pour diminuer les pertes secondaires d'une grille fixe. De tels moyens sont décrits, par exemple, dans les demandes PCT publiées le 17 avril 1980 sous le n° WO 80/00728 et WO 80/00729.

## Revendications

1. Etage de turbine, comprenant une grille fixe circulaire (4) suivie d'une grille mobile circulaire (5), chaque grille (4, 5) comportant des aubes (6, 7) montées entre un plancher (1, 11) et un plafond (2, 12) de révolution autour de l'axe de la turbine, le pas des aubes (6) de la grille fixe (4) étant Lₛ au plafond (2) et L_{B} au plancher (1) et l'angle de sortie du jet de fluide de la grille fixe (4) avec le plan de cette grille étant α_{1S} au droit du plafond (2) et α_{1B} au droit du plancher (1), dans lequel la distance à l'axe du plafond (2) va en décroissant de l'entrée de la grille fixe (4) vers la sortie de la grille fixe (4) où elle a la valeur rₛ puis va en croissant de l'entrée de la grille mobile (5) où elle a la valeur rₛ jusqu'à la sortie de la grille mobile (5), caractérisé en ce que la courbure méridienne du plafond (2) de la grille fixe (4) au droit du plan intergrille est sensiblement égale à

2. Etage de turbine comprenant une grille fixe circulaire (104) suivie d'une grille mobile circulaire (105), comportant des aubes (106, 107) montées entre un plancher et un plafond de révolution autour de l'axe de la turbine, le pas des aubes (106) de la grille fixe (104) étant Lₛ au plafond (102) et L_{B} au plancher (101, 101') et l'angle de sortie du jet de fluide de la grille fixe (104) avec le plan de cette grille (104) étant α_{1S} au droit du plafond (102) et α_{1B} au droit du plancher (101, 101') dans lequel la distance à l'axe du plancher (101, 101') varie d'une façon continue de l'entrée de la grille fixe (104) vers la sortie de ladite grille fixe (104) où elle atteint un extremum r_{B} puis varie au sens inverse d'une façon continue de l'entrée de la grille mobile (105) où elle a la valeur r_{B} jusqu'à la sortie de la grille mobile (105), caractérisé en ce que la courbure méridienne du plancher (101,101 ') de la grille fixe (104) au droit du plan intergrille est sensiblement égale à la différence l'extremum r_{B} étant un minimum lorsque la différence est négative et un maximum lorsque la différence est positive.

3. Etage de turbine, comprenant une grille fixe circulaire (204) suivie d'une grille mobile (205) circulaire chaque grille (204, 205) comportant des aubes (206, 207) montées entre un plancher et un plafond de révolution autour de l'axe de la turbine, le pas des aubes (206) d'une grille fixe considérée étant Lₛ au plafond (202) et L_{B} au plancher (201, 201 et l'angle de sortie du jet de fluide de la grille fixe (204) avec le plan de cette grille (204), étant α_{1S} au droit du plafond (202) et α_{1B} au droit du plancher (201, 201 dans lequel, d'une part, la distance à l'axe du plafond (202, 212) va en décroissante de l'entrée de la grille fixe (204) vers la sortie de ladite grille fixe (204) où elle a la valeur rₛ, puis va en croissant de l'entrée de la grille mobile (208) où elle a la valeur rₛ jusqu'à la sortie de la grille mobile (205) et, d'autre part, la distance à l'axe du plancher (201, 211,201', 211') varie d'une façon continue de l'entrée de la grille fixe (204) vers la sortie de ladite grille fixe (204) où elle atteint un extremum r_{B} puis varie au sens inverse d'une façon continue de l'entrée de la grille mobile (205) où elle a la valeur r_{B} jusqu'à la sortie de la grille mobile (205), caractérisé en ce que la courbure méridienne du plafond (202) de la grille fixe (204) au droit du plan intergrille est sensiblement égale à et en ce que la courbure méridienne du plancher (201, 201') de la grille fixe (204) au droit du plan intergrille est sensiblement égale à la différence l'extremum r_{B} étant un minimum lorsque la différence est négative et un maximum lorsque la différence est positive.

4. Etage de turbine comprenant une grille fixe circulaire suivie d'une grille mobile circulaire (5) chaque grille (4, 5) comportant des aubes (6, 7) montées entre un plancher (1, 11) et un plafond (2, 12) de révolution autour de l'axe de la turbine, le pas des aubes (6) de la grille fixe (4) étant Lₛ au plafond (2) et L_{B} au plancher (1) et l'angle de sortie du jet de fluide de la grille fixe (4) avec le plan de cette grille étant α_{1S} au droit du plafond (2) et α_{1B} au droit du plancher (1) dans lequel la distance à l'axe du plafond (2) va en décroissant de l'entrée de la grille fixe (4) vers la sortie de ladite grille fixe (4) où elle a la valeur rₛ puis va en croissant de l'entrée de la grille mobile (5) où elle a la valeur rₛ jusqu'à la sortie de la grille mobile (5) caractérisé en ce que des moyens (403, 404) sont prévus pour diminuer d'un facteur λ (∞ > λ > 1) le gradient de pression statique tangentiel au voisinage du plafond à la sortie de la grille fixe (204) représenté par la formule et en ce que la courbure méridienne du plafond (2) de la grille fixe (4) au droit du plan intergrille est sensiblement égale à

5. Etage de turbine, comprenant une grille fixe circulaire (104) suivie d'une grille mobile circulaire (105) comportant chacune des aubes (106, 107) montées entre un plancher et un plafond de révolution autour de l'axe de la turbine, le pas des aubes (106) de la grille fixe (104) étant Lₛ au plafond (102) et L_{B} au plancher (101, 101') et l'angle de sortie du jet de fluide de la grille fixe (104) avec le plan de cette grille (104) étant α_{1S} au droit du plafond (102) et α_{1B} au droit du plancher (101, 101') dans lequel la distance à l'axe du plancher (101, 101') varie d'une façon continue de l'entrée de la grille fixe (104) vers la sortie de ladite grille fixe (104) où elle atteint un extremum r_{B} puis varie au sens inverse d'une façon continue de l'entrée de la grille mobile (105) où elle a la valeur r_{B} jusqu'à la sortie de la grille mobile (105) caractérisé en ce que des moyens (403, 404) sont prévus pour diminuer d'un facteur λ' (∞ > λ' > 1) le gradient de pression statique tangentiel au voisinage du plancher à la sortie de la grille fixe (204) représenté par la formule et en ce que la courbure méridienne du plancher (101, 101') de la grille fixe (104) au droit du plan intergrille est sensiblement égale à la différence l'extremum r_{B} étant un minimum lorsque la différence est négative et un maximum lorsque la différence est positive.

6. Etage de turbine, comprenant une grille fixe circulaire (204) suivie d'une grille mobile (205) circulaire, chaque grille (204, 205) comportant des aubes (206, 207) montées entre un plancher et un plafond de révolution autour de l'axe de la turbine, le pas des aubes (206) de la grille fixe étant Lₛ au plafond (202) et L_{B} au plancher (201, 201 et l'angle de sortie du jet de fluide de la grille fixe (204) avec le plan de cette grille (204) étant α_{1S} au droit du plafond (202) et α_{1B} au droit du plancher (201, 201') dans lequel, d'une part, la distance à l'axe du plafond (202, 212) va en décroissant de l'entrée de la grille fixe (204) vers la sortie de ladite grille fixe (204) où elle a la valeur rₛ puis va en croissant de l'entrée de la grille mobile (205) où elle a la valeur rₛ jusqu'à la sortie de la grille mobile (205) et, d'autre part, la distance à l'axe du plancher (201, 211, 201', 211 varie d'une façon continue de l'entrée de la grille fixe (204) vers la sortie de ladite grille fixe (204) où elle atteint un extremum r_{B} puis varie au sens inverse d'une façon continue de l'entrée de la grille mobile (205) où elle a la valeur r_{B} jusqu'à la sortie de la grille mobile (205), caractérisé en ce que des moyens (403,404) sont prévus pour diminuer le gradient de pression statique tangentiel à la sortie de la grille fixe (204) représenté par la formule d'un facteur (∞ > λ > 1) au voisinage du plafond et d'un facteur λ' (∞ > λ' > 1) au voisinage du plancher, en ce que la courbure méridienne du plafond de la grille fixe au droit du plan intergrille est sensiblement égale à et en ce que la courbure méridienne du plancher de la grille fixe au droit du plan intergrille est sensiblement égale à la différence l'extremum r_{B} étant un minimum lorsque la différence est négative et un maximum lorsque la différence est positive.

7. Etage de turbine, selon l'une des revendications 1, 3, 4, 6, caractérisé en ce que la distance à l'axe du plafond (2, 12) varie selon une courbe présentant un maximum à l'entrée de la grille fixe (4) et à la sortie de la grille mobile (5) et un minimum dans le plan intergrille.

8. Etage de turbine selon l'une des revendications 2, 3, 5, 6, caractérisé en ce que la distance à l'axe du plancher (1, 11) varie selon une courbe présentant un maximum respectivement un minimum à l'entrée de la grille fixe (4) et à la sortie de la grille mobile (5) et un minimum respectivement un maximum dans le plan intergrille.

9. Etage de turbine selon l'une des revendications 1, 3, 4, 6 caractérisé en ce que la distance à l'axe du plafond (302) pour la grille fixe (304) varie selon une courbe présentant un maximum à l'entrée de la grille fixe (304) et un minimum dans le plan intergrille tandis que la distance à l'axe du plafond (312) pour la grille mobile (305) croît linéairement à partir du minimum dans le plan intergrille.

10. Turbine à rendement élevé selon l'une des revendications 2, 3, 5, 6 caractérisée en ce que la distance à l'axe du plancher (301, 301 pour la grille fixe (304) varie selon une courbe présentant un maximum, respectivement un minimum, à l'entrée de la grille fixe (304) de l'étage de turbine.

## Patentansprüche

1. Turbinenstufe mit einem kreisförmigen festen Gitter (4), auf das ein kreisförmiges bewegliches Gitter (5) folgt, die beide (4, 5) zwischen einem zur Turbinenachse drehsymmetrischen Boden (1, 11) und einer ebenfalls zur Turbinenachse drehsymmetrischen Decke (2, 12) montierte Schaufeln (6, 7) aufweisen, wobei der Schaufelabstand des festen Gitters (4) an der Decke (2) Lₛ ist und am Boden (1) Lε, während der Austrittswinkel des Fluidstroms aus dem festen Gitter (4) bezüglich der Ebene dieses Gitters α_{1S} an der Decke (2) und α_{1B} am Boden (1) ist, und wobei der Achsabstand der Decke (2) vom Eingang des festen Gitters (4) zu dessen Ausgang bis auf einen Wert rₛ abnimmt und dann vom Eingang des beweglichen Gitters (5), wo der Wert rₛ vorliegt, bis zum Ausgang des Gitters (5) zunimmt, dadurch gekennzeichnet, dass die Meridiankrümmung der Decke (2) des festen Gitters (4) in der Zwischengitterebene im wesentlichen gleich ist

2. Turbinenstufe mit einem kreisförmigen festen Gitter (104), auf das ein kreisförmiges bewegliches Gitter (105) folgt, die zwischen einem zur Turbinenachse drehsymmetrischen Boden und einer ebenfalls zur Turbinenachse drehsymmetrischen Decke montierte Schaufeln (106, 107) aufweisen, wobei der Schaufelabstand des festen Gitters (104) an der Decke (102) L_{S} ist und am Boden (101,101') L_{B}, während der Austrittswinkel des Fluidstroms aus dem festen Gitter (104) bezüglich der Ebene dieses Gitters (104) α_{1S} an der Decke (102) und α_{1B} am Boden (101, 101') ist, und wobei der Achsabstand des Bodens (101, 101') kontinuierlich vom Eingang des festen Gitters (104) zum Ausgang dieses Gitters (104), wo er einen Extremwert rε annimmt, und dann in umgekehrter Richtung kontinuierlich vom Eingang des beweglichen Gitters (105), wo der Wert rε vorliegt, bis zum Ausgang des beweglichen Gitters (105) variiert, dadurch gekennzeichnet, dass die Meridiankrümmung des Bodens (101, 101') des festen Gitters (101) in der Zwischengitterebene im wesentlichen gleich der folgenden Differenz ist wobei der Extremwert r_{B} ein Minimum ist, wenn die Differenz negativ ist, und ein Maximum, wenn die Differenz positiv ist.

3. Turbinenstufe mit einem kreisförmigen festen Gitter (204), auf das ein kreisförmiges bewegliches Gitter (205) folgt, die beide (204, 205) zwischen einem zurTurbinenachse drehsymmetrischen Boden und einer ebenfalls zur Turbinenachse drehsymmetrischen Decke montierte Schaufeln (206, 207) aufweisen, wobei der Schaufelabstand eines betrachteten festen Gitters an der Decke (202) Lₛ und am Boden (201, 201') L_{B} ist, während der Austrittswinkel des Fluidstroms aus dem festen Gitter (204) bezüglich der Ebene dieses Gitters (204) den Wert als an der Decke (202) und α_{1B} am Boden (201, 201') annimmt, und wobei einerseits der Achsabstand der Decke (202, 212) vom Eingang des festen Gitters (204) zum Ausgang dieses festen Gitters (204) bis auf einen Wert rₛ abnimmt und dann vom Eingang des beweglichen Gitters (208), wo der Wert rₛ vorliegt, bis zum Ausgang des beweglichen Gitters (205) zunimmt, und andererseits der Achsabstand des Bodens (201, 211, 201', 211') kontinuierlich vom Eingang des festen Gitters (204) zum Ausgang dieses festen Gitters (204), wo er einen Extremwert r_{B} annimmt, und dann in umgekehrter Richtung kontinuierlich vom Eingang des beweglichen Gitters (205), wo der Wert rε vorliegt, bis zum Ausgang des beweglichen Gitters (205) variiert, dadurch gekennzeichnet, dass die Meridiankrümmung der Decke (202) des festen Gitters (204) in der Zwischengitterebene im wesentlichen gleich ist und dass die Meridiankrümmung des Bodens (201, 201') des festen Gitters (204) in der Zwischengitterebene im wesentlichen der folgenden Differenz entspricht wobei der Extremwert r_{B} ein Minimum ist, wenn die Differenz negativ ist, und ein Maximum, wenn die Differenz positiv ist.

4. Turbinenstufe mit einem kreisförmigen festen Gitter, auf das ein kreisförmiges bewegliches Gitter (5) folgt, die beide (4, 5) zwischen einem zur Turbinenachse drehsymmetrischen Boden (1, 11) und einer ebenfalls zur Turbinenachse drehs^{y}mmetri- schen Decke (2, 12) montierte Schaufeln (6, 7) aufweisen, wobei der Schaufelabstand des festen Gitters (4) an der Decke (2) Lₛ und am Boden (1) L_{B} ist, während der Austrittswinkel des Fluidstroms aus dem festen Gitter (4) bezüglich der Ebene dieses Gitters α_{1S} an der Decke und α_{1B} am Boden (1) ist, und wobei der Achsabstand des Bodens vom Eingang des festen Gitters (4) zum Ausgang dieses festen Gitters (4) bis auf einen Wert rₛ abnimmt und dann vom Eingang des beweglichen Gitters (5), wo der Wert rₛ vorliegt, bis zum Ausgang des beweglichen Gitters (5) zunimmt, dadurch gekennzeichnet, dass Mittel (403, 404) vorgesehen sind, um den statischen tangentialen Druckgradienten in der Nähe der Decke am Ausgang des festen Gitters (204), der durch die Formel definiert ist, um einen Faktor λ (∞ > λ > 1) zu verkleinern, und dass die Meridiankrümmung der Decke (2) des festen Gitters (4) in der Zwischengitterebene im wesentlichen gleich ist

5. Turbinenstufe mit einem kreisförmigen festen Gitter (104), auf das ein kreisförmiges bewegliches Gitter (105) folgt, die beide zwischen einem zur Turbinenachse drehsymmetrischen Boden und einer ebenfalls zur Turbinenachse drehsymmetrischen Decke montierte Schaufeln (106, 107) aufweisen, wobei der Schaufelabstand des festen Gitters (104) an der Decke (102) Lₛ und am Boden (101, 101') L_{B} ist, während der Austrittswinkel des Fluidstroms aus dem festen Gitter (104) bezüglich der Ebene dieses Gitters (104) an der Decke (102) den Wert α_{1S} und am Boden (101, 101') den Wert α_{1B} hat, und wobei der Achsabstand des Bodens (101, 101') kontinuierlich vom Eingang des festen Gitters (104) bis zum Ausgang dieses festen Gitters (104), wo er einen Extremwert rε annimmt, und dann in umgekehrter Richtung kontinuierlich vom Eingang des beweglichen Gitters (105), wo der Wert r_{B} vorliegt, bis zum Ausgang des beweglichen Gitters (105) variiert, dadurch gekennzeichnet, dass Mittel (403,404) vorgesehen sind, um den statischen tangentialen Druckgradienten in der Nähe des Bodens am Ausgang des festen Gitters (204), der durch die Formel definiert ist, um einen Faktor λ' (∞ > λ' > 1 ) zu verringern, und dass die Meridiankrümmung des Bodens (101, 101') des festen Gitters (104) in der Zwischengitterebene im wesentlichen gleich der folgenden Differenz ist wobei der Extremwert r_{B} ein Minimum ist, wenn die Differenz negativ ist, und ein Maximum, wenn die Differenz positiv ist.

6. Turbinenstufe mit einem kreisförmigen festen Gitter (204), auf das ein kreisförmiges bewegliches Gitter (205) folgt, die beide (204, 205) zwischen einem zur Turbinenachse drehsymmetrischen Boden und einer ebenfalls zur Turbinenachse drehsymmetrischen Decke montierte Schaufeln (206, 207) aufweisen, wobei der Schaufelabstand des festen Gitters an der Decke (202) den Wert Lₛ und am Boden (201, 201') den Wert L_{B} hat, während der Austrittswinkel des Fluidstroms aus dem festen Gitter (204) bezüglich der Ebene dieses Gitters (204) an der Decke (202) den Wert als und am Boden (201, 201') den Wert a_{1B} hat, und wobei einerseits der Achsabstand der Decke (202, 212) vom Eingang des festen Gitters (204) zum Ausgang dieses festen Gitters (204) abnimmt, wo der Wert rₛ vorliegt, und dann vom Eingang des beweglichen Gitters (205), wo der Wert rₛ vorliegt, bis zum Ausgang des beweglichen Gitters (205) zunimmt, und andererseits der Achsabstand des Bodens (201, 211, 201', 211') kontinuierlich vom Eingang des festen Gitters (204) zum Ausgang dieses festen Gitters (204), wo ein Extremwert r_{B} vorliegt, und dann in entgegengesetzter Richtung kontinuierlich vom Eingang des beweglichen Gitters (205), wo der Wert r_{B} vorliegt, bis zum Ausgang des beweglichen Gitters (205) variiert, dadurch gekennzeichnet, dass Mittel (403,404) vorgesehen sind, um den tangentialen statischen Druckgradienten am Ausgang des festen Gitters (204), der durch die folgende Formel definiert ist um einen Faktor (∞ > λ > 1) in der Nähe der Decke und um einen Faktor X' (∞ > X' > 1) in der Nähe des Bodens zu verringern, dass die Meridiankrümmung der Decke des festen Gitters in der Zwischengitterebene im wesentlichen folgenden Wert annimmt und dass die Meridiankrümmung des Bodens des festen Gitters in der Zwischengitterebene im wesentlichen gleich der folgenden Differenz ist wobei der Extremwert r_{B} ein Minimum, wenn die Differenz negativ ist, und ein Maximum ist, wenn die Differenz positiv ist.

7. Turbinenstufe nach einem der Ansprüche 1,3, 4, 6, dadurch gekennzeichnet, dass der Achsabstand der Decke (2, 12) gemäss einer Kurve variiert, die ein Maximum am Eingang des festen Gitters (4) und am Ausgang des beweglichen Gitters (5) sowie ein Minimum in der Zwischengitterebene aufweist.

8. Turbinenstufe nach einem der Ansprüche 2, 3, 5 und 6, dadurch gekennzeichnet, dass der Achsabstand des Bodens (1, 11) gemäss einer Kurve variiert, die ein Maximum bzw. ein Minimum am Eingang des festen Gitters (4) und am Ausgang des beweglichen Gitters (5) sowie ein Minimum bzw. Maximum in der Zwischengitterebene aufweist.

9. Turbinenstufe nach einem der Ansprüche 1,3, 4, 6, dadurch gekennzeichnet, dass der Achsabstand der Decke (302) für das feste Gitter (304) gemäss einer Kurve variiert, die ein Maximum am Eingang des festen Gitters (304) und ein Minimum in der Zwischengitterebene aufweist, während der Achsabstand der Decke (312) für das bewegliche Gitter (305) linear von dem Minimum in der Zwischengitterebene aus zunimmt.

10. Turbine hohen Wirkungsgrads gemäss einem der Ansprüche 2, 3, 5 und 6, dadurch gekennzeichnet, dass der Achsabstand des Bodens (301, 301') für das feste Gitter (304) gemäss einer Kurve variiert, die ein Maximum bzw. ein Minimum am Eingang des festen Gitters (304) der Turbinenstufe aufweist.

## Claims

1. A turbine stage with a circular stationary grid (4) followed by a circular moving grid (5), each grid (4, 5) having blades (6, 7) mounted between a floor plate (1, 11) and a ceiling plate (2, 12) which are radially symmetrical about the turbine axis, the pitch of the stationary blades (6) being Lₛ at the ceiling plate (2) and Lε at the floor blade (1) and the outlet angle of the stream of fluid from the stationary grid (4) relative to the plane of said grid being α_{1S} adjacent to the ceiling plate (2) and α_{1B} adjacent to the floor plate (1), in which stage the distance between the turbine axis and the surface of the ceiling plate (2) decreases when going from the inlet end of the stationary grid (4) to the outlet end of the stationary grid (4) where its value is rₛ, and then increases going from the inlet end of the moving grid (5) where its value is rₛ up to the outlet end of the moving grid (5), characterized in that the curvature of the meridian line of the ceiling plate (2) of the stationary grid (4) adjacent to the plan between said two grids is substantially equal to

2. A turbine stage with a circular stationary grid (104) followed by a circular moving grid ( 105) having blades (106, 107) mounted between a floor plate and a ceiling plate which are radially symmetrical about a turbine axis, the pitch of the blades (106) of the stationary grid (104) being Lₛ at the ceiling plate (102) and L_{B} at the floor plate (101, 101') and the outlet angle of the stream of fluid from the stationary grid (104) relative to the plane of said grid (104) being α_{1S} adjacent to the ceiling plate (102) and α_{1B} adjacent to the floor plate (101, 101'), in which stage the distance between the turbine axis and the surface of the floor plate (101, 101') varies continuously from the inlet end of the stationary grid (104) to the outlet end of said stationary grid (104) where it reaches an extreme value r_{B}, then varies continuously in the opposite direction from the inlet of the moving grid (105) where its value is r_{B} up to the outlet of the moving grid (105), characterized in that the curvature of the meridian line of the floor plate (101, 101') of the stationary grid (101) adjacent to the plane between said two grids is substantially equal to the difference the extreme value r_{B} being a minimum if the difference is negative and a maximum if the difference is positive.

3. A turbine stage with a circular stationary grid (204) followed by a circular moving grid (205), each grid (204, 205) having blades (206, 207) mounted between a floor plate and a ceiling plate which are radially symmetrical about a turbine axis, the pitch of the blades (206) of a stationary grid in question being Lₛ at the ceiling plate (202) and L_{B} at the floor plate (201,201') and the outlet angle of the stream of fluid from the stationary grid (204) relative to the plane between said grid (204) being α_{1S} adjacent to the ceiling plate (202) and α_{1B} adjacent to the floor plate (201, 201'), in which stage firstly the distance between the turbine axis and the surface of the ceiling plate (202, 212) decreases from the inlet end of the stationary grid (204) to the outlet end of said stationary grid (204) where its value is rₛ, then increases from the inlet end of the moving grid (208) where its value is rₛ up to the outlet end of the moving grid (205), and secondly the distance between the turbine axis and the floor plate (201, 211, 201', 211') varies continuously from the inlet side of the stationary grid (204) to the outlet side of said stationary grid (204) where it reaches an extreme value r_{B}, then varies continuously in the opposite direction from the inlet side of the moving grid (205) where its value is rε up to the outlet of the moving grid (205), characterized in that the curvature of the meridian line of the upper plate (202) of the stationary grid (204) adjacent to the plane between said two grids is substantially equal to and in that the curvature of the meridian line of the floor plate (201, 201') of the stationary grid (204) adjacent to the plane between said two grids is substantially equal to the difference the extreme value r_{B} being a minimum if the difference is negative and a maximum if the difference is positive.

4. A turbine stage with a circular stationary grid followed by a circular moving grid (5), each grid (4, 5) having blades (6, 7) mounted between a floor plate (1, 11) and a ceiling plate (2, 12) which are radially symmetrical about a turbine axis, the pitch of the blades (6) of the stationary grid (4) being Lₛ at the ceiling plate (2) and Lₐ at the floor plate (1) and the outlet angle of the stream of fluid from the stationary grid (4) relative to the plane of said grid being α_{1S} adjacent to the ceiling plate (2) and α_{1B} adjacent to the floor plate (1), in which stage the distance between the turbine axis and the surface of the ceiling plate (2) decreases from the inlet end of the stationary grid (4) to the outlet end thereof where its value is rₛ, then it increases from the inlet end of the moving grid (5) where its value is rₛ up to the outlet end of the moving grid (5), characterized in that means (403, 404) are provided to reduce the tangential static pressure gradient defined by the formula in the neighbourhood of the ceiling plate at the outlet end of the stationary grid (204) by a factor λ (oo > λ > 1), and in that the curvature of the meridian line of the ceiling plate (2) of the stationary grid (4) adjacent to the plane between said two grids is substantially equal to

5. A turbine stage with a circular stationary grid (104) followed by a circular moving grid (105), each grid having blades (106, 107) mounted between a floor plate and ceiling plate which are radially symmetrical about a turbine axis, the pitch of the blades (106) of the stationary grid (104) being Lₛ at the ceiling plate (102) and L_{B} at the floor plate (101, 101') and the outlet angle of the stream of fluid from the stationary grid (104) relative to the plane of said grid (104) being α_{1S} adjacent to the ceiling plate (102) and α_{1B} adjacent to the floor plate (101, 101'), in which stage the distance between the turbine axis and the surface of the floor plate (101, 101') varies continuously from the inlet side of the stationary grid (104) to the outlet side of said stationary grid (104) where it reaches an extreme value r_{B}, then varies continuously in the opposite direction from the inlet side of the moving grid (105), where its value is r_{B} to the outlet side of the moving grid (105), characterized in that means (403,404) are provided to reduce the tangential static pressure gradient defined by the formula in the neighbourhood of the floor plate at the outlet end of the stationary grid (204) by a factor λ' (∞ > X' > 1), and in that the curvature of the meridian line of the floor plate (101, 101 of the stationary grid (104) adjacent to the plane between said two grids is substantially equal to the difference the extreme value r_{B} being a minimum if the difference is negative and a maximum if the difference is positive.

6. A turbine stage with a circular stationary grid (204) followed by a circular moving grid (205), each grid (204, 205) having blades (206, 207) mounted between a floor plate and a ceiling plate which are radially symmetrical about a turbine axis, the pitch of the blades (206) of the stationary grid being Lₛ at the ceiling plate (202) and L_{B} at the floor plate (201, 201') and the outlet angle of the stream of fluid from the stationary grid (204) relative to the plane of said grid (204) being aᵢₛ adjacent to the ceiling plate (202) and α_{1B} adjacent to the floor plate (201, 201'), in which stage firstly the distance between the turbine axis and the surface of the ceiling plate (202, 212) decreases from the inlet end of the stationary grid (204) to the outlet end of said stationary grid (204) where its value is rₛ, then increases from the inlet end of the moving grid (205) where its value is rₛ up to the outlet end of the moving grid (205), and secondly the distance between the turbine axis and the floor plate (201, 211, 201', 211') varies continuously from the inlet side of the stationary grid (204) to the outlet side of said stationary grid (204) where it reaches an extreme value r_{B}, then varies continuously in the opposite direction from the inlet of the moving grid (205) where its value is r_{B} up to the outlet of the moving grid (205), characterized in that means (403, 404) are provided to reduce the tangential static pressure gradient defined by the formula at the outlet end of the stationary grid (204) by a factor (λ (∞ > λ > 1) in the neighbourhood of the ceiling plate and by a factor λ' (∞ > λ' > 1) in the neighbourhood of the floor plate, in that the curvature of the meridian line of the ceiling plate of the stationary grid adjacent to the plane between said two grids is substantially equal to and in that curvature of the meridian line of the floor plate of the stationary grid adjacent to the plane between said two grids is substantially equal to the difference the extreme value r_{B} being a minimum if the difference is negative and a maximum if the difference is positive.

7. A turbine stage according to one of claims 1,3, 4 and 6, characterized in that the distance between the turbine axis and the surface of the ceiling plate (2, 12) varies in accordance with a curve which has a maximum at the inlet end of the stationary grid (4) and at the outlet of the moving grid (5) and a minimum in the plane between said two grids.

8. A turbine stage according to one of claims 2, 3, 5 and 6, characterized in that the distance between the turbine axis and the surface of the floor plate (1, 11) varies in accordance with a curve which has a maximum or a minimum as the case may be at the inlet end of the stationary grid (4) and at the outlet end of the moving grid (5) and a respective minimum or maximum in the plane between said two grids.

9. A turbine stage according to one of claims 1, 3, 4 and 6, characterized in that the distance between the turbine axis and the surface of the ceiling plate (302) for the stationary grid (304) varies in accordance with a curve which has a maximum at the inlet end of the stationary grid (304) and a minimum in the plane between said two grids while the distance between the turbine axis and the surface of the ceiling plate (312) for the moving grid (305) increases linearly from the minimum in the plane between said two grids.

10. A high-efficiency turbine according to one of the claims 2, 3, 5 and 6, characterized in that the distance between the turbine axis and the surface of the floor plate (301, 301') for the stationary grid (304) varies in accordance with a curve which has a maximum or a minimum as the case may be at the inlet end of the stationary grid (304).
